# EUROPÄISCHE PATENTSCHRIFT

(11) **EP 3 380 402 B1**
(45) Veröffentlichungstag und Bekanntmachung des Hinweises auf die Patenterteilung: **28.04.2021**
(21) Anmeldenummer: 16801133.6
(22) Anmeldetag: 22.11.2016
(51) Int. Cl.: B65B 19/02, B65D 75/58, B65D 85/10, B65B 61/18

(54) **VERFAHREN UND VORRICHTUNG ZUM HERSTELLEN VON (ZIGARETTEN-)PACKUNGEN**
METHOD AND DEVICE FOR PRODUCING (CIGARETTE) PACKS
PROCÉDÉ ET DISPOSITIF DE FABRICATION DE PAQUETS (DE CIGARETTES)

(30) Priorität: 26.11.2015 DE 102015015174
(43) Veröffentlichungstag der Anmeldung: 03.10.2018
(73) Patentinhaber: Focke & Co. (GmbH & Co. KG), 27283 Verden (DE)
(72) Erfinder: KRAMER, Hans, 26676 Barßel (DE); RUTHEMEIER, Sven, 27308 (Armsen) Kirchlinteln (DE); ENGEL, Gisbert, 27308 Kirchlinteln-Luttum (DE)
(74) Vertreter: Ellberg, Nils
(86) Internationale Anmeldenummer: PCT/EP2016/001964
(87) Internationale Veröffentlichungsnummer: WO 2017/088973

(56) Entgegenhaltungen:
- US-A1- 2011 226 640

## Beschreibung

Die Erfindung betrifft ein Verfahren zum Herstellen von Zigaretten-Packungen mit den Merkmalen des Oberbegriffs des Anspruchs 1.

Packungen mit einer den Packungsinhalt vorzugsweise vollständig umhüllenden (Dicht-)Folie bedürfen einer Öffnungshilfe, um dem Verbraucher den Zugang zum Packungsinhalt zu gewährleisten. Zigarettenpackungen, bei denen der Packungsinhalt - eine Gruppe formierter Zigaretten - von einer vorzugsweise aroma- und feuchtigkeitsdichten Folie allseits umhüllt ist, sind üblicherweise in einer Außenpackung positioniert, die als Klappschachtel, als Shell-and-Slide-Packung oder auch als Kappenschachtel ausgebildet sein kann. Der Folien- bzw. Dichtblock ist mit einer Öffnungshilfe versehen, die eine bei geöffneter Außenpackung (teilweise) freiliegende Öffnungslasche aufweist, vorzugsweise aus einem gesonderten Zuschnitt, der durch Klebung am Dichtblock befestigt ist und mehrfach für Öffnungs- und Schließvorgänge betätigt werden kann (EP 1 102 712 B1).

Die aus einem gesonderten Zuschnitt bestehende Öffnungslasche erstreckt sich bei dieser bekannten Packung mit einem Schenkel im oberen bzw. stirnseitigen Bereich einer Innen-Vorderwand, im Bereich einer Innen-Stirnwand und mit einem weiteren Schenkel im Bereich einer Innen-Rückwand. Eine klebstofffreie, randseitige Grifflasche der Öffnungslasche ist in einer 180°-Faltstellung durch Klebung fixiert.

Aus der US 2011/0226640 A1 ist außerdem eine Zigarettenpackung bekannt, bei der die klebstofffreie Grifflasche der Öffnungslasche des Folienblocks in eine abstehende Stellung gebracht wird, indem sie mit ihrer Längserstreckung quer zur Förderrichtung transportiert und nacheinander von einzelnen Organen erfasst wird, die die Grifflasche zuerst anheben, danach um ca. 180° gegen die Förderrichtung falten und dann in dieser Position an die Materialbahn andrücken.

Bekannt ist die Ausbildung und Fertigung von klebenden Etiketten mit klebstofffreier Grifflasche zur Anbringung an Packungen für Verbrauchsgüter (EP 2 810 894 A1). Bei diesem Stand der Technik ist die Grifflasche mit einer Beschichtung versehen, die aus schrumpfbarem Material besteht. Durch Übertragung von Wärme oder elektromagnetischen Strahlen soll der Schrumpfprozess eingeleitet werden, mit der Folge, dass sich die Grifflasche verformt, um das (manuelle) Erfassen der Grifflasche zu erleichtern.

Es ist Aufgabe der Erfindung, Öffnungslaschen mit einer randseitigen Betätigungs- oder Verbindungslasche bzw. mit einer klebstofffreien Grifflasche durch entsprechende Vorbehandlung so auszubilden, dass sie in der Funktionsstellung an einer Packung durch den Verbraucher leicht erfassbar sind.

Zur Lösung dieser Aufgabe ist die erfindungsgemäße Packung mit den Merkmalen des Anspruchs 1 ausgebildet.

Auf unterschiedliche Weise wird erreicht, dass durch die erfindungsgemäßen Maßnahmen die Verbindungslasche bzw. die Grifflasche der Öffnungslasche in einer der jeweiligen Handhabung entsprechenden Funktionsstellung, insbesondere in einer Winkelstellung positioniert ist, sodass die Verbindungs- bzw. Grifflasche während des Fertigungsprozesses mit der Packung verbunden oder bei manueller Betätigung leicht erfasst werden kann. Um diese Stellung zu erreichen wird die Grifflasche vor dem Anbringen an der (Dicht-)Packung, mechanisch und/oder mittels Druckluft und/oder durch physikalische Mittel bearbeitet, sodass die (abgehobene) Griffstellung erreicht wird.

Bei einer bevorzugten Maßnahme wird die Grifflasche durch mechanische Ablenk- oder Faltorgane in eine 180°-Stellung gefaltet, vorzugsweise in dieser durch Druckorgane fixiert und danach vorzugsweise in die Ausgangsstellung zurückgefaltet. Bei dieser Vorbehandlung ergibt sich eine stabile Endstellung der Grifflasche unter einem spitzen Winkel zur Ebene der Öffnungslasche bzw. zur Ebene der betreffenden Packungswandung.

Eine andere Maßnahme, die eigenständig oder in Kombination mit anderen formgebenden Bearbeitungen durchgeführt werden kann, besteht darin, im Bereich des Übergangs zwischen Anfasszipfel bzw. Grifflasche einerseits und Öffnungslasche andererseits eine Rille bzw. Sicke während des Transports der Öffnungslasche mittels Trägerbahn oder mittels (Verpackungs-)Folie anzubringen, die die Grifflasche gegenüber der Öffnungslasche abgrenzt und zu einer durch die Materialverformung bedingten Schrägstellung der Grifflasche führt.

Von Bedeutung sind weiterhin verfahrenstechnische bzw. apparative Maßnahmen zur berührungslosen Einwirkung auf eine mit entsprechender Beschichtung versehene Grifflasche, derart, dass diese aufgrund der Zuführung von Strahlen, Wärme und/oder Feuchtigkeit eine gewölbte bzw. bogenförmige Form erhält. Eine freiliegende Beschichtung oder Lage der Grifflasche wird beispielsweise mittels besonders angeordneter Wärmequelle durch Zufuhr von (Strahlungs-)Wärme und/oder durch anderweitige Strahlung beaufschlagt mit der Folge einer Materialverkürzung und Krümmung der Grifflasche. Im anderen Falle wird eine Beschichtung, vorzugsweise auf der gegenüberliegenden Seite, mit Feuchtigkeit - feuchter Luft - beaufschlagt, mit einer Ausdehnung des Materials und einer ebenfalls entsprechenden Verformung.

Eine besondere innovative Maßnahme besteht darin, die vorstehenden Bearbeitungen der Grifflasche vor dem Anbringen der Öffnungslasche an der Packung durchzuführen, nämlich an den durch eine Bahn transportierten Öffnungslaschen, insbesondere an einer Trägerbahn für den Transport und die Zuführung der Öffnungslaschen und/oder im Bereich einer Folienbahn zum Herstellen der mit der (hinsichtlich der Grifflasche behandelten) Öffnungslasche versehenen Zuschnitte für die (Dicht-)Packungen. Die Öffnungslaschen befinden sich demnach bei der Behandlung auf einer bahnförmigen Unterlage.

Nachfolgend werden weitere Einzelheiten der Erfindung anhand von Ausführungsbeispielen in den Zeichnungen erläutert. Es zeigt:
- Fig. 1: eine (Zigaretten-)Packung in der Ausführung einer Klappschachtel bei geöffnetem Deckel in Perspektive,
- Fig. 2: eine Detailansicht gemäß Pfeil II in Fig. 1, bei vergrößertem Maßstab,
- Fig. 3: eine modifizierte Ausführung der Packung gemäß Fig. 1 in einer entsprechenden Darstellung,
- Fig. 4: eine Ansicht IV der Fig. 3, ebenfalls vergrößert,
- Fig. 5: einen schematisierten Ausschnitt einer Vorrichtung bzw. Anlage mit mehreren Beispielen für die Bearbeitung eines Grifflappens in Seitenansicht,
- Fig. 6: die Einzelheit VI der Fig. 5 in vergrößertem Maßstab,
- Fig. 7: einen Querschnitt VII-VII der Fig. 6,
- Fig. 8: die Einzelheit VIII der Fig. 7 in vergrößertem Maßstab,
- Fig. 9: eine (Gesamt-)Ansicht der Vorrichtung gemäß Fig. 6 entsprechend Pfeil IX,
- Fig. 10: die Vorrichtung X der Fig. 5 in vergrößertem Maßstab,
- Fig. 11: die Vorrichtung gemäß Fig. 10 in Draufsicht,
- Fig. 12: einen Querschnitt der Vorrichtung gemäß Fig. 11 in Schnittebene XII-XII, bei vergrößertem Maßstab,
- Fig. 13: einen Querschnitt XIII-XIII,
- Fig. 14: einen Querschnitt XIV-XIV,
- Fig. 15: einen Querschnitt XV-XV der Fig. 11, jeweils in vergrößertem Maßstab,
- Fig. 16: eine optionale Vorrichtung, insbesondere in Ergänzung der Vorrichtung gemäß Fig. 10, Fig. 11, in Seitenansicht,
- Fig. 17: die Einzelheit gemäß Fig. 16 in Draufsicht,
- Fig. 18: die Vorrichtung gemäß Fig. 16, Fig. 17 in der Schnittebene XVIII-XVIII, bei vergrößertem Maßstab,
- Fig. 19: eine weitere Ausführung der Vorrichtung in schematischer Seitenansicht,
- Fig. 20: die Einzelheit gemäß Fig. 19 in einer Ansicht gemäß Pfeil XX-XX,
- Fig. 21: eine weitere Ausführung einer Vorrichtung zur Behandlung einer Grifflasche in Seitenansicht, teilweise im Schnitt, Schnittebene XXI-XXI in Fig. 5,
- Fig. 22: eine weitere Vorrichtung als Alternative zur Bearbeitung des Grifflappens in Draufsicht gemäß Pfeil XXII in Fig. 5,
- Fig. 23: eine andere Vorrichtung zur Bearbeitung eines Grifflappens in Seitenansicht,
- Fig. 24: eine weitere Ausführung in schematischer Seitenansicht,
- Fig. 25: eine perspektivische Ansicht der Maßnahme gemäß Fig. 24,
- Fig. 26: eine Draufsicht der Vorrichtung gemäß Fig. 23.

Bei den Ausführungsbeispielen geht es vorzugsweise um die Gestaltung von (quaderförmigen) Packungen aus einer Folie als Umhüllung, insbesondere einer Dichtfolie. Diese umgibt den Packungsinhalt vorzugsweise allseitig. Eine Öffnungshilfe mit einer lösbaren und mehrfach benutzbaren Öffnungslasche 10 ermöglicht den Zugang zum Packungsinhalt. Die Öffnungslasche 10 besteht vorzugsweise aus einem gesonderten Zuschnitt, der außen an der Packung, insbesondere an einem Folienblock 11 mittels vollflächiger Klebung angebracht ist und so ein mehrfaches Öffnen und Schließen der Packung bzw. des Folienblocks 11 gewährleistet.

Fig. 1 bis Fig. 4 zeigen Aufbau und Einzelheiten einer (Zigaretten-)Packung mit einem eine formierte Zigarettengruppe aufnehmenden Folienblock 11. Dieser ist als Innenpackung in einer Außenpackung 12 angeordnet, hier beispielshaft eine Klappschachtel. Dieser allgemein bekannte Packungstyp besteht aus Schachtelteil 13 und Deckel 14. Weiterhin gehört zu diesem Packungstyp ein Kragen 15 mit Kragen-Vorderwand 16 und Kragen-Seitenlappen 17. Der Kragen 15 ist hier in besonderer Weise gestaltet, nämlich mit einer Kragen-Vorderwand 16, die ausschließlich im Bereich des Schachtelteils 13 bzw. einer Schachtel-Vorderwand 18 angeordnet ist, also vorzugsweise unterhalb einer Schließkante 19 endet. Die Kragen-Seitenlappen 17 erstrecken sich nur im Bereich von Seitenwänden 20 der Klappschachtel. In einem Bereich oberhalb der Schachtel-Vorderwand 18 liegt demnach der Folienblock 11 frei.

Der vorzugsweise allseitig geschlossene Folienblock 11 ist mit einer Entnahmeöffnung versehen, die sich vorzugsweise mindestens in einem Teilbereich einer Innen-Stirnwand 21 des Folienblocks 11 und in einem benachbarten, oberen Teil einer Innen-Vorderwand 22 erstreckt. Die Entnahmeöffnung ist durch die lösbare Öffnungslasche 10 abgedeckt. Diese ist durch Dauerkleber am Folienblock 11 fixiert. Durch (Teil-)Abziehen der Öffnungslasche 10 wird die Entnahmeöffnung des Folienblocks 11 frei gelegt.

Zum Betätigen der Öffnungslasche 10, nämlich zum Öffnen und Schließen derselben, ist eine Betätigungs- bzw. Verbindungslasche, nachfolgend als Grifflasche 23 bezeichnet, vorgesehen, die mit der Öffnungslasche 10 verbunden bzw. Teil des (einstückigen) Zuschnitts der Öffnungslasche 10 ist. Die Grifflasche 23 kann als Betätigungsorgan für die Öffnungslasche 10 von Hand erfasst werden und ist für diesen Verwendungszweck frei von Klebstoff. Alternativ kann die Grifflasche 23 als Verbindungslasche mit der Außenpackung 12 dienen, insbesondere mit dem Deckel 14 (Fig. 3, Fig. 4).

Es geht um vorbereitende Maßnahmen zum erleichterten Erfassen der Grifflasche 23 oder zur funktionsgemäßen Stellung als Verbindungslasche. Zu diesem Zweck wird die Grifflasche 23 in eine von dem Folienblock 11 bzw. von der Innen-Vorderwand 22 desselben mindestens teilweise abgehobenen Griffstellung gebracht, vorzugsweise während der gesamten Benutzungsphase der Packung.

Die Öffnungslasche 10 wird hinsichtlich der Stellung der Grifflasche 23, vorzugsweise vor dem Anbringen an der Packung 11, hinsichtlich der Stellung der Grifflasche 23 bearbeitet. Vorzugsweise befindet sich die Öffnungslasche 10 während dieser Phase auf einer Bahn, und zwar entweder auf einer Trägerbahn 24 zum Transport der Öffnungslaschen 10 oder auf einer Materialbahn bzw. auf einer Folienbahn 25 für die Herstellung von Zuschnitten für den Folienblock 11, jeweils durch Klebung fixiert.

Fig. 5 zeigt schematisch eine Gesamtanlage für die Handhabung von Öffnungslaschen 10 mit Grifflasche 23. Die Darstellung zeigt zugleich mehrere Alternativen für unterschiedliche Technologien zum Verformen bzw. Aufrichten der Grifflasche 23. Öffnungslaschen 10 sind aufeinanderfolgend mit Abstand an der Trägerbahn 24 (als Transportmittel) angebracht. Die Trägerbahn 24 - z. B. aus Papier - wird von einer Bobine 26 abgezogen und längs eines horizontalen Abschnitts 27 zu einer Übergabestation 28 transportiert. Hier werden die Öffnungslaschen 10 positionsgenau an die Folienbahn 25 übertragen, und zwar durch Umlenken der Bahn 24 um ein (keilförmiges) Übertragungsorgan 29. Die Übergabe erfolgt vorzugsweise im Bereich eines aufrechten bzw. vertikalen Förderabschnitts 30 der Folienbahn 25. Bearbeitungsaggregate für die Grifflasche 23 können im Bereich der Trägerbahn 24, vorzugsweise im Bereich des horizontalen Abschnitts 27, alternativ oder zusätzlich im Bereich der Folienbahn 25 positioniert sein, in besonderen Fällen im Bereich einer Umlenkung der Folienbahn 25 in einen horizontalen Förderabschnitt 31, nämlich im Bereich einer Umlenkwalze 32. Bei diesem Konzept sind die Öffnungslaschen 10 hinsichtlich der Griffstellung der Grifflasche 23 aufbereitet, wenn Zuschnitte zur Bildung des Folienblocks 11 von der Bahn 25 abgetrennt und um den Packungsinhalt herumgefaltet werden.

Ein Beispiel eines Verformungsaggregats für die Grifflasche 23 zeigt Fig. 6 bis Fig. 9. Dieses Aggregat in der Ausführung eines Form- bzw. Prägeaggregats 33 ist im Bereich der Folienbahn 25, vorzugsweise im Bereich des (aufrechten) Förderabschnitts 30 wirksam, kann aber alternativ auch der Trägerbahn 24 zugeordnet sein. Das Prägeaggregat 33 ist mit Prägeorganen ausgerüstet, die eine Verformung der Grifflasche 23 - vorzugsweise während kontinuierlichen Transports - bewirken, nämlich ein Aufrichten der Grifflasche 23. Wie in Fig. 6 bis Fig. 9 beispielshaft dargestellt, besteht die Verformung bzw. Prägung der Grifflasche 23 in einer Rillung, insbesondere in einer im Querschnitt teilkreisförmigen Rille 34, die vorzugsweise im Bereich einer Grenzlinie zwischen Öffnungslasche 10 und Grifflasche 23 geführt ist, vorzugsweise über die volle Länge der Grifflasche 23. Diese ist demnach durch eine - geradlinige - Rille 34 gegenüber der Öffnungslasche 10 abgegrenzt.

Die Rille 34 ist vorzugsweise so angebracht, dass sie als Vorsprung auf der von der Öffnungslasche 10 abliegenden Seite der Trägerbahn 24 bzw. der Folienbahn 25 erscheint. Aufgrund des Materialverhaltens wird durch diese Verformung der Grifflasche 23 erreicht, dass diese in eine Schrägstellung - unter einem spitzen Winkel - zur Bahn 24 oder 25 gerichtet ist (Fig. 8).

Das Prägeaggregat 33 besteht vorliegend aus einem Prägeorgan, insbesondere einer Rillwalze 35 und einem Gegenorgan - Gegenwalze 36. Die Rillwalze 35 ist vorzugsweise an der Seite der Grifflasche 35 tätig, wirkt demnach unmittelbar auf diese ein. Vorliegend ist die Rillwalze 35 mit einem rippenartigen Vorsprung zur Verformung der Grifflasche 23 versehen, insbesondere mit einem Rillsteg 37, der eine gerundete, insbesondere kreisförmige Verformungsfläche aufweist. Diese erhält Druckanlage an der Grifflasche 23, insbesondere während kontinuierlichen Transports der Folienbahn 25 mit aufeinanderfolgenden Öffnungslaschen 10.

Die Rillwalze 35 besteht vorzugsweise aus mehreren Arbeitsabschnitten längs des Umfangs, insbesondere aus (zwei) Rillsegmenten 38, die während der Umdrehung der Rillwalze 35 aufeinanderfolgend wirksam sind und jeweils eine Öffnungslasche 10 formgebend bearbeiten. Die Umfangsabmessungen der Rillsegmente 38 und der Zwischenräume sind so bemessen, dass die Rillwalze 35 jeweils nur im Bereich der Öffnungslasche 10 wirksam ist. Die (Folien-)Bahn 25 bleibt aufgrund dieser Ausbildung der Prägeorgane außerhalb des Bereichs der Öffnungslaschen 10 ohne Verformung. Eine schräg gerichtete Schulter 39 der Rillwalze 35 bzw. des Rillstegs 37 ermöglicht die Schrägstellung der Grifflasche 23.

Das Gegenorgan bzw. die Gegenwalze 36 ist als zylindrische Walze ausgebildet mit einer vorzugsweise mittigen Nut 40 als Gegenform für die Rillwalze 35 bzw. den Rillsteg 37. Die Nut 40 kann sich über den vollen Umfang der Gegenwalze 36 erstrecken. Die Nut 40 ist mit einer auf die Form des Rillstegs 37 abgestimmten Querschnittsform ausgebildet, also insbesondere auch mit einer runden bzw. kreisförmigen Formfläche.

Vorzugsweise ist für das Prägeaggregat 33 in der Ausführung gemäß Fig. 6 bis 8 eine Steuerung vorgesehen, die Rillsegmente 38 bzw. die entsprechend in der Länge begrenzten Rillstege 37 auf eine exakte Relativstellung zur Öffnungslasche 10 bzw. zur Grifflasche 23 bewirken. Vorteilhafterweise werden die Organe, insbesondere die Rillwalze 35, durch einen Servomotor angetrieben. Dieser wird durch eine der Folienbahn 25 zugeordnete Lichtschranke 75 bzw. einen Druckmarkenleser gesteuert. Der vorgenannte Sensor kann auf Druckmarken an der Folienbahn 25 oder auch auf die Öffnungslasche 10 selbst als Markierung reagieren.

Ein Prägeaggregat 33 kann alternativ im Bereich der Trägerbahn 24 wirken. Fig. 5 zeigt die bevorzugte Anordnung des Prägeaggregats 33 im Bereich des (horizontalen) Abschnitts 27 der Trägerbahn 24. Hier besteht das Prägeaggregat 33 aus einer (vorzugsweise an der Oberseite der Bahn 24 gelagerten) Prägewalze 35, die mit einer durchgehend zylindrischen Fläche und einem ringsherum angeordneten Vorsprung im Sinne eines Rillstegs 37 versehen ist, also ohne Bildung von Rillsegmenten. Das Gegenorgan - unterhalb der Trägerbahn 24 - ist vorzugsweise als Gegenwalze 36 entsprechend dem in Fig. 6 bis Fig. 8 gezeigten Ausführungsbeispiel ausgebildet. Das Prägeaggregat 33 im Bereich der Trägerbahn 24 kann durchgehende Rillen 34 erzeugen, also auch im Bereich außerhalb der Öffnungslaschen 10, da die Trägerbahn 24 lediglich zum Transport der Öffnungslaschen 10 dient.

Eine besonders wichtige Ausführung eines Formaggregats 41 für die Grifflasche 23 ergibt sich aus Fig. 10 bis Fig. 15, mit einer optionalen Ergänzung gemäß Fig. 16 bis Fig. 18. Ein derartiges Formaggregat 41 ist vorzugsweise im Bereich des horizontalen Förderabschnitts 31 der Folienbahn 25 (oder einer Trägerbahn 24) wirksam. Das Formaggregat 41 bewirkt eine gezielte, örtlich und räumlich begrenzte Verformung der Bahn 25, insbesondere eine Ablenkung 45, derart, dass die Grifflasche 23, die nicht durch Klebung mit der Bahn 25 verbunden ist, von dieser abgehoben wird. Die freiliegende Grifflasche 23 wird durch Falt- bzw. Führungsorgane erfasst und in eine Faltstellung umgelegt, vorzugsweise in eine 180°-Stellung.

Das Formaggregat 41 weist mindestens einen Ablenkkörper für die Bahn 25 auf, vorliegend ein (drehbares) Ablenkrad 42. Dessen Drehachse ist quer zur Förderrichtung der Bahn 25 angeordnet und hinsichtlich der Relativstellung zur Bahn 25 so gelagert, dass diese aus der Förderebene heraus in Querrichtung bzw. nach unten abgelenkt wird, insbesondere derart, dass die Öffnungslasche 10 in einem ebenen Förderbereich der Bahn 25 transportiert wird und lediglich die Grifflasche 23 in den Bereich der Ablenkung 45 ragt. Die Ablenkung 45 ist vorzugsweise so begrenzt, dass die Grifflasche 23 im Bereich der Ablenkung 45 einen freien Überstand bildet, vorzugsweise in der (horizontalen) Ebene der Bahn 25 bzw. der Öffnungslasche 10 (Fig. 12). Dieser Überstand - Grifflasche 23 - wird durch Führungs- bzw. Faltorgane erfasst.

Wie insbesondere aus Fig. 12 ersichtlich wird die Ablenkung 45 mindestens auf der der Öffnungslasche 10 zugekehrten Seite durch ein Stützorgan - unterhalb der Bahn 25 - begrenzt, insbesondere durch eine sich in Förderrichtung der Bahn 25 erstreckende Gleitschiene 43. Diese weist mindestens eine Führungskante 77 auf der dem Ablenkorgan - Ablenkrad 42 - zugekehrten Seite, sodass eine winkelförmige Ablenkung der Bahn 25 in diesem Bereich stattfindet. Vorzugsweise liegt die Führungskante 77 im Bereich des Übergangs von Öffnungslasche 10 zu Grifflasche 23. Das verhältnismäßig schmale Ablenkrad 42 ist in entsprechendem (geringen) Abstand von der Bewegungsbahn der Öffnungslaschen 10 bzw. der Grifflaschen 23 angeordnet. Es entsteht dadurch zwischen Führungsschiene 43 und Ablenkrad 42 ein annähernd dreieckförmiger Hohlraum. In diesem ist ein Falt- bzw. Führungsorgan, insbesondere eine schienenförmige Weiche 46 positioniert. Ein Endstück 47 der Weiche 46 erstreckt sich etwa bis zur Ebene der Drehachse des Ablenkrades 42 (Fig. 10) und liegt unterhalb der Transportebene der Bahn 25. Durch die Relativbewegung gelangt das Endstück 47 in eine Position unterhalb der Grifflasche 23. Aufgrund der Formgebung der Weiche 47 wird bei fortgesetzter Bewegung der Bahn 25 die überstehende Grifflasche 23 zunächst angehoben und schließlich bis in eine 180°-Position bewegt (Fig. 14).

Das Formaggregat 41 ist mit weiteren Stützmitteln versehen. Zur Schaffung einer quer zur Bahn 25 begrenzten Ablenkung 25 ist auf der zur Gleitschiene 43 gegenüberliegenden Seite des Ablenkrades 42 eine weitere Führungs- bzw. Gleitschiene 44 unterhalb der Folienbahn 25 gelagert, derart, dass die Ablenkung 45 lediglich in dem Bereich zwischen den Gleitschienen 43 und 44 stattfindet.

Zur Sicherung der Position ist weiterhin ein Stützorgan für die Folienbahn 25 im Bereich der Ablenkung 45 vorgesehen, bei dem vorliegenden Ausführungsbeispiel ein Stützgurt 48, der an der Oberseite der Bahn 25 angeordnet ist und sich in Förderrichtung erstreckt über entsprechend angeordnete Umlenkrollen. Ein Untergurt 49 des Stützgurts 48 hat vorzugsweise Kontakt mit der Folienbahn 25 und dient so einerseits als Niederhalter für Folienbahn 25 und Öffnungslaschen 10. Andererseits kann der Stützgurt 48 angetrieben sein und als Antriebsmittel für die Folienbahn 25 mindestens in diesem Bereich dienen.

Die Grifflasche 23 wird vorzugsweise durch die Weiche 46 bis in die 180°-Stellung umgelegt (Fig. 14). Die Weiche 46 - und die umgefaltete Grifflasche 23 - befinden sich hier oberhalb der Gleitschiene 43. Vorzugsweise folgt ein weiteres Andrückorgan für die Grifflasche 43, vorliegend ein Andrückrad 50 (hier oberhalb der Schiene 43). Dieses hat die Aufgabe, eine wirksame, scharfe Faltkante 51 der Grifflasche 23 zu erzeugen (Fig. 15). Das Andrückrad 50 ist vorzugsweise beheizt.

Der Verbindungs- bzw. Anfasszipfel der Öffnungslasche 10 (Grifflasche 23) kann aus der durch das Andrückrad 50 bewirkten (Schräg-)Stellung zurückbewegt werden in eine Betätigungsstellung unter einem spitzen Winkel (Fig. 18). Zu diesem Zweck ist ein Formstück 52 oberhalb der Bewegungsbahn der Grifflasche 23 bzw. der Folienbahn 25 angeordnet. Dieses ist so geformt, dass die Grifflasche 23 aus der umgefalteten Stellung wieder angehoben wird in eine aufrechte und schließlich in eine Schrägstellung gemäß Fig. 18. Die Wirkung des Formstücks 28 kann durch ein in Förderrichtung der Bahn 25 nachfolgendes (beheiztes) Druckrad 53 unterstützt werden. Als Gegendruckorgan kann eine Unterlage der Folienbahn 25, insbesondere die Führungs- bzw. Gleitschiene 43, bis in diesen Bereich verlängert sein. Auch das Andrückrad 50 für die Stabilisierung der 180°-Stellung (Fig. 15) kann im Bereich der Gleitschiene 43 wirken oder mit einem unterhalb der Bahn 25 angeordneten Gegenrad (Fig. 10).

Im Ergebnis führen diese Maßnahmen zu einer stabilen griffbereiten Funktionsstellung (spitzer Winkel) der Grifflasche 23 innerhalb der fertigen Packung. Die 180°-Stellung gemäß Fig. 14 oder gemäß Fig. 15 ist dann sinnvoll, wenn - wie in Fig. 3 und Fig. 4 gezeigt - die Grifflasche 23 in eine aufrechte Schrägstellung gerichtet sein soll, insbesondere wenn die Grifflasche 23 in der Funktion als Verbindungslappen durch Fertigstellung und Schließen des Deckels 14 der Außenpackung 12 mit der Innenseite einer Deckel-Vorderwand 54 durch ein Leimfeld 55 (dauerhaft) verbunden werden soll.

Auch bei einer (einfachen) Umlenkung der Trägerbahn 24 bzw. Folienbahn 25 wird die frei liegende Grifflasche 23 von der Bahn 25 abgehoben. Fig. 19, Fig. 20 zeigt eine Formstation 56 im Bereich einer Umlenkung (insbesondere um 90°) der Folienbahn 25 (Fig. 5). Die Umlenkung wird durch die entsprechend angeordnete Umlenkrolle 32 (größeren Durchmessers) bewirkt. Die im Umlenkbereich freiliegende, insbesondere schräg gerichtete Grifflasche 23 wird bei fortgesetztem Transport der Bahn 25 durch ein ortsfestes Huborgan erfasst, in Fig. 19, Fig. 20 durch eine Hubweiche 58. Diese erstreckt sich mit einem kurvenförmig ausgebildeten Anfangsstück 59 im Bereich der Umlenkung und über einen ausreichenden Abschnitt des horizontalen Förderabschnitts 31. Die Hubweiche 58 ist so gestaltet, dass die (geringfügig) abstehende Grifflasche 23 erfasst und durch die Relativbewegung der Bahn 25 und die Formgebung der Hubweiche 58 in eine aufrechte bzw. schräggerichtete Stellung bewegt wird (Fig. 20). Die Weiche bzw. Hubweiche 58 ist so angeordnet, dass sie einen Abstand 81 von dem mit Klebstoff beschichteten Bereich der Öffnungslasche 10 aufweist. Der Abstand 81 beträgt vorzugsweise etwa 1 mm bis 2 mm.

Vorteilhaft ist ein Andrückorgan an der freien Seite der Bahn 25, vorliegend eine Andrückrolle 80, im Bereich der bogenförmigen Umlenkung. Die (mitlaufende) Rolle 80 hat Anlage an der Öffnungslasche 10, unmittelbar neben der Grifflasche 23.

Im Anschluss an die Vorformung der Grifflasche 23 können weitere Maßnahmen zur Stabilisierung der Stellung der Grifflasche 23 durchgeführt werden, insbesondere analog zu Fig. 13 bis Fig. 15, ggf. auch unter Einsatz der Rückstellungsverfahren gemäß Fig. 16 bis Fig. 18.

Der Anfasszipfel bzw. die Grifflasche 23 kann alternativ oder zusätzlich durch berührungslose Einwirkung von formverändernden Medien verformt werden. Gemäß Fig. 21 wird eine Verformung der Grifflasche 23, insbesondere in eine bogenförmige, gekrümmte Stellung, durch Strahlen, insbesondere durch Wärmeeinwirkung erreicht. Die Grifflasche 23 ist zu diesem Zweck mit einer Beschichtung 60 versehen, die aufgrund ihrer chemischen, physikalischen Zusammensetzung oder Struktur bei Einwirkung von Wärme zu einer Verkürzung führt. Im Ursprungszustand ist die Grifflasche 23 in ebener Form in Verlängerung der Öffnungslasche 10 positioniert. Die Einwirkung von Wärme führt zu einer Verkürzung der an der freien Seite angeordneten Beschichtung 60, mit der Folge, dass die Grifflasche 23 eine Verkrümmung erfährt. Vorzugsweise ist die Beschichtung 60 streifenförmig ausgebildet, mit geringerer Breite als die der Grifflasche 23. Dieser Beschichtungsstreifen 60 ist unmittelbar benachbart zur Öffnungslasche 10 angeordnet, sodass in diesem Bereich die beschriebene Verformung bzw. Krümmung der Grifflasche 23 bewirkt wird.

Die Wärme wird durch ein geeignetes Organ übertragen, vorliegend durch ein Heizelement 61 als Strahlungswärme. Zur optimalen Wärmeübertragung ist dem Heizelement 61 ein gewölbter Reflektor 62 zugeordnet. Das Strahlungs- bzw. Heizelement 61 und der vorzugsweise U-förmig ausgebildete Reflektor 62 sind so angeordnet, dass die (Wärme-)Strahlen gezielt (schräg) auf die Beschichtung 60 gerichtet werden. Eine Besonderheit besteht darin, dass die Verformungseinrichtung mit Strahlungs- bzw. Heizelement 61 im Bereich der Trägerfolie 24 angeordnet ist, vorzugsweise im horizontalen Abschnitt 27. Dadurch wird vermieden, dass die Folienbahn 25 unter Wärmeeinwirkung leidet. Alternativ können auch andere Heizelemente eingesetzt werden, etwa (Kontakt-)Walzen mit Heizsegmenten, in der Ausbildung analog zur Segmentwalze 38 gemäß Fig. 6.

Die Beschichtung 60 ist nach einem Alternativvorschlag der Erfindung so ausgebildet, dass durch Zufuhr eines geeigneten Mediums eine Ausdehnung stattfindet. In diesem Falle ist die Beschichtung 60 an der gegenüberliegenden Seite der Grifflasche 23 angebracht, also an der der Folienbahn 25 zugekehrten Seite. Insbesondere kann die Beschichtung für diese Ausführung aus feuchtigkeitsempfindlichem Material bestehen, wie Papier oder Kunststoff. Feuchtigkeit kann durch eine Blasdüse zugeführt werden, etwa in der Ausführung und Anordnung einer Blasluftdüse 63 in Fig. 22.

Die im Sinne von Fig. 21 oder Fig. 24 und Fig. 25 verformte Grifflasche 23 kann für die fertige Packung verwendet werden, wenn die Wirkung der Beschichtung 60 dauerhaft ist. Es können aber auch weitere Verformungsmaßnahmen getroffen werden, etwa nach dem Beispiel von Fig. 13 bis Fig. 15, auch in Verbindung mit Fig. 16 bis Fig. 18.

Eine berührungslose Verformung der Grifflasche 23 ist auch mit Hilfe von Druckluft möglich. Gemäß Fig. 22 ist im Bereich der Bewegungsbahn der Öffnungslasche 10 - mit in Förderrichtung weisender, seitlich liegender Grifflasche 23 - oberhalb bzw. neben der Folienbahn 25 eine Blasluftdüse 63 positioniert. Diese richtet einen (Druck-)Luftstrahl gegen die Folienbahn 25. Aufgrund der Strömungsrichtung wird die Grifflasche 23 angehoben, mindestens in eine Schrägstellung. Eine unmittelbar anschließende Formweiche 64 erfasst die Grifflasche 23. Diese wird durch die Relativbewegung und die Gestaltung der Formweiche 64 aufgerichtet und insbesondere bis in eine 180°-Stellung umgefaltet. Weitere Bearbeitungsmaßnahmen können im Sinne von Fig. 13 bis Fig. 15 und/oder Fig. 16 bis Fig. 18 vorgenommen werden.

Die vorstehend beschriebenen Ausführungsbeispiele basieren auf einer Anordnung der Öffnungslaschen 10 auf einer Trägerbahn 24 oder Folienbahn 25 derart, dass die Grifflaschen 23 - entsprechend der Positionierung an der Packung oder Zuschnitte - seitwärts gerichtet sind, also mit der Längserstreckung in Förderrichtung weisend. Fig. 23 und Fig. 26 betreffen eine Möglichkeit für die Bearbeitung der Öffnungslasche 10 bzw. der Grifflasche 23, wenn diese - mit der Längserstreckung - quer zur Bahn 24, 25 bzw. zur Förderrichtung weist. Gemäß Fig. 23 und Fig. 26 sind die Öffnungslaschen 10 auf der Trägerbahn 24 oder Folienbahn 25 so angeordnet, dass die Grifflasche 23 in Transportrichtung vorn liegt.

Die Grifflasche 23 wird zunächst in eine Schrägstellung angehoben, gemäß Fig. 23 durch Umlenkung der Bahn 24, 25 unter Schaffung eines Versatzes. Im Bereich eines Ab- bzw. Umlenkorgans - Ablenkwalze 65 - wird die durch die Verformung der Bahn 24, 25 freiliegende Grifflasche 23 angehoben, insbesondere berührungslos durch Druckluft. Vorzugsweise sind mehrere (zwei) Luftdüsen 66 in einem Formkörper 67 nebeneinander angeordnet. Dieser ist - in der nach unten versetzten Ebene - neben oder oberhalb der Bahn 24, 25 positioniert mit einem Luftstrahl, der schräg aufwärts gerichtet ist und so die Grifflasche 23 an der freien Unterseite erfasst.

Vorzugsweise ist gegenüberliegend, also an der Oberseite der Bahn 25, ein Gegendruckorgan, vorzugsweise eine Gegendruckrolle 82 angeordnet, insbesondere unmittelbar gegenüberliegend zur Ablenkwalze 65. Die Gegendruckrolle 82 ist in der durch Pfeil gekennzeichnete Richtung drehbar und hinsichtlich der Relativstellung auf die Position der Öffnungslasche 10 bzw. der Grifflasche 23 ausgerichtet, derart, dass die vorzugsweise in eine Schrägstellung geformte Grifflasche 23 in eine entsprechend positionierte Ausnehmung 83 der Gegendruckrolle 82 eintritt. Die Ausnehmung 83 ist vorliegend mit teilkreisförmiger Querschnittskontur ausgebildet.

Der Formkörper 67 hat eine weitere Funktion, dient nämlich zum Umlegen der Grifflasche 23 bei fortgesetzter Transportbewegung. Eine Faltkante 68 bringt die Grifflasche 23 in die 180°-Stellung. Diese wird vorzugsweise aufgrund der Ausgestaltung und Anordnung des Formkörpers 67 beim Weitertransport erhalten - die Öffnungslasche 10 liegt mit Grifflasche 23 an der Unterseite des Formkörpers 67 an - und im Bereich eines Andrückorgans - Druckrolle 69 - stabilisiert. Diese schließt unmittelbar an den Formkörper 67 an und ist in Förderrichtung der Bahn 24, 25 drehend angetrieben.

Optional folgen weitere vorteilhafte Bearbeitungen der Grifflasche 23. Im Anschluss an die Druckrolle 69 wird vorteilhafterweise die Grifflasche 23 wieder aufgerichtet, insbesondere durch eine in Förderrichtung wirkende (weitere) Luftdüse 70. Diese ist in einem Düsenkörper 78 oberhalb der Bahn 24, 25 ortsfest positioniert. Der Luftstrahl ist schräg gerichtet gegen die Rückseite der gefalteten Grifflasche 23, sodass diese von der Bahn 24, 25 abgehoben wird.

Ein nachfolgendes Betätigungsorgan, vorliegend eine Bürstenwalze 71, führt zu einer weiteren Form- bzw. Schwenkbewegung der Grifflasche 23 in Richtung auf die Ausgestaltungsstellung, und zwar aufgrund der Drehrichtung und der Drehgeschwindigkeit der Bürstenwalze 71, die zweckmäßigerweise größer ist als die Linearbewegung der Bahn 24, 25.

Vorzugsweise ist im Anschluss an die Bürstenwalze 71 eine (weitere) Formweiche 72 mit konvergierenden Führungsflächen angeordnet. Diese bewirkt ein weiteres Zurückfalten bzw. Flachstellen der Grifflasche 23 etwa in die Ursprungsstellung. Diese Relativstellung der Grifflasche 23 wird vorzugsweise durch ein nachfolgendes Druckrad 73 stabilisiert. Im Anschluss daran erhält die Grifflasche 23 eine stabile Schrägstellung (Fig. 23, rechts). Diese ermöglicht die weitere Verarbeitung der Öffnungslasche bzw. der Zuschnitte für die Innenpackung 11.

Die Vorrichtung gemäß Fig. 23 ist mindestens in Teilen auch dann einsetzbar, wenn die Öffnungslaschen 10 in anderer Relativstellung an der Bahn 24, 25 angebracht sind, nämlich mit in Transportrichtung rückwärtig positionierter Grifflasche 23 (mit Längserstreckung quer zur Bewegungsrichtung). In diesem Falle kommt die Luftdüse 70 zur Wirkung, die gegen die rückwärtige Grifflasche 23 einen Luftstrahl richtet - analog zu der Darstellung in Fig. 23. Dadurch wird die Grifflasche 23 in eine Schrägstellung gerichtet und kann von der nachfolgenden Bürstenwalze 71 weiter verformt, nämlich aufgerichtet werden, derart, dass aufgrund einer Schrägstellung die (rückwärtige) Grifflasche 23 in den Bereich der entsprechend geformten Formweiche 72 gelangt und bei fortgesetzter Bewegung gegen die Öffnungslasche 10 gefaltet und gedrückt wird. Auch das nachfolgende Druckrad 73 kann zur Stabilisierung der im Bereich der Weiche 72 gebildeten 180°-Stellung beitragen.

Die vorstehend beschriebenen Organe zur Faltung bzw. Formung der Grifflasche 23 werden - soweit möglich - in Abstimmung mit der Bewegung der Trägerbahn 24 oder der Folienbahn 25 gesteuert, insbesondere über Servomotoren. Diese können durch Sensoren gesteuert werden. Bei dem Ausführungsbeispiel gemäß Fig. 6 bis Fig. 9 ist den Verformungsorganen eine Lichtschranke 75 zugeordnet, die die Position der Organe mit Hilfe von Druckmarken an der Folienbahn 25 oder durch die Positionen der Öffnungslaschen 10 steuern. Darüber hinaus ist es vorteilhaft, wenn einzelne Organe der Vorrichtung beheizt sind, insbesondere Verformungs- und Andrückorgane, wie Walzen, Weichen etc.

Hilfsorgane für die Stützung und/oder Verformung der Grifflasche 23 bzw. der Öffnungslasche 10, insbesondere die Weiche 46 und deren Endstück 47 gemäß Fig. 10, Fig. 11 oder die Weiche 58 gemäß Ausführungsbeispiel der Fig. 19, Fig. 20 sind unter Einhaltung des Abstands 81 so positioniert, dass die Übertragung von Leim aus dem Bereich der Öffnungslasche 10 auf die betreffenden Organe vermieden wird.

**Bezugszeichenliste**

| | | | |
|---|---|---|---|
| 10 | Öffnungslasche | 54 | Deckel- Vorderwand |
| 11 | Folienblock | 55 | Leimfeld |
| 12 | Außenpackung | 56 | Formstation |
| 13 | Schachtelteil | 57 | Umlenkrolle |
| 14 | Deckel | 58 | Hubweiche |
| 15 | Kragen | 59 | Anfangsstück |
| 16 | Kragen-Vorderwand | 60 | Beschichtung |
| 17 | Kragen-Seitenlappen | 61 | Heizelement |
| 18 | Schachtel- Vorderwand | 62 | Reflektor |
| 19 | Schließkante | 63 | Blasluftdüse |
| 20 | Seitenwand | 64 | Formweiche |
| 21 | Innen-Stirnwand | 65 | Ablenkwalze |
| 22 | Innen-Vorderwand | 66 | Luftdüse |
| 23 | Grifflasche | 67 | Formkörper |
| 24 | Trägerbahn | 68 | Faltkante |
| 25 | Folienbahn | 69 | Druckrolle |
| 26 | Bobine | 70 | Luftdüse |
| 27 | Abschnitt | 71 | Bürstenwalze |
| 28 | Übergabestation | 72 | Formweiche |
| 29 | Übertragungsorgan | 73 | Druckrad |
| 30 | Förderabschnitt | 74 | Beschichtung |
| 31 | Förderabschnitt | 75 | Lichtschranke |
| 32 | Umlenkwalze | 76 | Prägewalze |
| 33 | Prägeaggregat | 77 | Führungskante |
| 34 | Rille | 78 | Düsenkörper |
| 35 | Rillwalze | 80 | Andrückrolle |
| 36 | Gegenwalze | 81 | Abstand |
| 37 | Rillsteg | 82 | Gegendruckrolle |
| 38 | Rillsegment | 83 | Ausnehmung |
| 39 | Schulter | | |
| 40 | Nut | | |
| 41 | Formaggregat | | |
| 42 | Ablenkrad | | |
| 43 | Gleitschiene | | |
| 44 | Gleitschiene | | |
| 45 | Ablenkung | | |
| 46 | Weiche | | |
| 47 | Endstück | | |
| 48 | Stützgurt | | |
| 49 | Untergurt | | |
| 50 | Andrückrad | | |
| 51 | Faltkante | | |
| 52 | Formstück | | |
| 53 | Druckrad | | |

## Patentansprüche

1. Verfahren zum Herstellen von Zigaretten-Packungen in der Ausführung als Dichtblock bzw. Folienblock (11), vorzugsweise als quaderförmiger Inhalt einer Außenpackung, nämlich einer Klappschachtel, einer Shell and Slide oder einer Kappenschachtel und der eine Öffnungshilfe mit einer mehrfach benutzbaren Öffnungslasche (10) aufweist, die durch Dauer-Kleber mit dem Folien- bzw. Dichtblock (11) lösbar verbunden ist, derart, dass beim Betätigen der Öffnungslasche (10) eine Entnahmeöffnung freigelegt wird, wobei die Öffnungslasche (10) an einem freien Rand eine klebstofffreie Betätigungslasche bzw. eine Grifflasche (23) aufweist, die zum Betätigen der Öffnungslasche (10) hinsichtlich der Relativstellung derart bearbeitet ist, dass die Grifflasche (23) nach dem Anbringen an der Packung (11) in einer von deren Wandung abgehobenen Winkel-Stellung gerichtet ist, wobei die Öffnungslaschen (10) vor dem Anbringen an der Packung bzw. am Folienblock (11) an einer Trägerbahn (24) positioniert sind, insbesondere an einer Folienbahn (25) zum Herstellen von Zuschnitten für die Bildung des Folienblocks (11) angeordnet, und wobei die Öffnungslaschen (10) hinsichtlich der Stellung der Grifflasche (23) während der Verbindung mit der Trägerbahn (24) bzw. Folienbahn (25) hinsichtlich der Stellung der Grifflasche (23) bearbeitet werden, derart, dass diese in unter einem Winkel zur Ebene der Trägerbahn (24) bzw. Folienbahn (25) gerichtet ist, und wobei die Grifflasche (23) zu diesem Zweck mittels mechanischer Führungsorgane, insbesondere Umlenk- bzw. Ablenkorganen, Faltweichen und/oder mittels Druckluft und/oder durch Formgebung, insbesondere durch Anbringen einer Rille (34) und/oder durch Einwirken von Wärme oder Feuchtigkeit in eine Stellung unter dem Winkel zur Trägerbahn (24) bzw. Folienbahn (25) geformt wird, **gekennzeichnet durch** folgende Merkmale:
a) Zuschnitte für die Öffnungslasche (10) sind an einer Bahn - Trägerbahn (24) oder Folienbahn (25) - angebracht, derart, dass die Grifflasche (23) seitlich, mit ihrer Längserstreckung in Förderrichtung weisend, positioniert ist,
b) die Bahn (24, 25) mit den Öffnungslaschen (10) wird vorzugsweise kontinuierlich durch ein ortsfestes Organ ab- oder umgelenkt - insbesondere durch ein Ablenkrad (42) oder durch eine Umlenkrolle (57) und/oder durch ein ortsfestes, entsprechend geformtes Führungsorgan - Weiche (46), Hubweiche (58) -, derart, dass die seitlich gerichtete Grifflasche (23) im Bereich der Ablenkung bzw. Umlenkung mindestens teilweise frei liegt,
c) die mindestens teilweise freiliegende Grifflasche (23) wird durch ein vorzugsweise mechanisches Organ, insbesondere durch eine ortsfeste Weiche (46, 58) relativ zur Öffnungslasche (10) angehoben und verschwenkt, vorzugsweise bis in eine Stellung von 180° gegenüber der Ursprungsposition bzw. gegenüber der Öffnungslasche (10).

2. Verfahren nach Anspruch 1, **dadurch gekennzeichnet, dass** die Grifflasche (23) nach dem Anheben von der Trägerbahn (24) oder der Folienbahn (25) umgefaltet wird, insbesondere in eine 180°-Stellung gegenüber der Ursprungsstellung, wobei vorzugsweise die in eine 180°-Stellung verformte bzw. gefaltete Öffnungslasche (10) durch Andrückorgane, insbesondere Andrückwalzen (50, 59, 73) stabilisiert und vorzugsweise danach in die Ausgangsstellung zurückgeschwenkt wird, insbesondere unter erneuter Druckbeaufschlagung.

3. Verfahren nach Anspruch 1 oder einem der weiteren Ansprüche, **dadurch gekennzeichnet, dass** die Bahn mit den Öffnungslaschen (10), insbesondere die Folienbahn (25) zum Herstellen von Zuschnitten für den Folienblock (11), durch eine ortsfeste Ablenkrolle (42) benachbart zur Bewegungsbahn der Grifflaschen (23) verformt wird unter Bildung einer Ablenkung (45), vorzugsweise gezielt im Bereich der Grifflaschen (23), derart, dass diese in dem Bereich der Ablenkung (45) freiliegen und von einem Führungs- oder Faltorgan zum Falten erfasst werden.

4. Verfahren nach Anspruch 1 oder einem der weiteren Ansprüche, **dadurch gekennzeichnet, dass** die Trägerbahn (24) oder die Folienbahn (25) mindestens im Bereich der Ablenkung (45) durch ein an der Unterseite angeordnetes Stützorgan, nämlich eine Gleitschiene (43) entsprechend der Förderebene abgestützt ist, wobei die Grifflasche (23) außerhalb des Bereichs der Gleitschiene (43) verläuft und damit in den Bereich der Ablenkung (45) neben der Gleitschiene (43) ragt und vorzugsweise die Weiche (46) zum Erfassen der Grifflasche (23) im Bereich der Ablenkung (45) mit einem Endstück (47) in eine Position unterhalb der Ebene der Grifflasche (23) ragt, wobei aufgrund der Formgebung der langgestreckten Weiche (46) bei fortgesetzter Bewegung der Öffnungslasche (10) die Grifflasche (23) durch die Weiche (46) zunächst aufgerichtet und vorzugsweise bis zur 180°-Stellung gefaltet wird.

5. Verfahren nach Anspruch 1 oder einem der weiteren Ansprüche, **dadurch gekennzeichnet, dass** die Grifflasche (23) im Anschluss an die Faltung in eine 180°-Stellung und vorzugsweise nach Stabilisierung dieser Stellung durch ein Druckorgan, insbesondere ein Andrückrad (50), durch vorzugsweise mechanische Rückstellorgane, insbesondere ein Formstück (52), während des Transports der Bahn aus der 180°-Stellung zurückgeschwenkt wird in eine Stellung unter einem vorzugsweise spitzen Winkel zur Ebene der Öffnungslasche (10), insbesondere mit nachfolgender Druckbeaufschlagung zur Stabilisierung einer Griffstellung der Grifflasche (23).

6. Verfahren nach Anspruch 1 oder einem der weiteren Ansprüche, **dadurch gekennzeichnet, dass** die Trägerbahn (24) oder Folienbahn (25) mit den Öffnungslaschen (10) um ein Umlenkorgan geführt wird, insbesondere um eine in Förderrichtung drehende Umlenkrolle (57) und vorzugsweise mit einem Umlenkwinkel von (etwa) 90°, wobei im Bereich der Umlenkung bzw. im Bereich eines bogenförmigen Verlaufs der Trägerbahn (24) oder Folienbahn (25) ein vorzugsweise ortsfestes Organ zum Anheben der freiliegenden Grifflasche in der Bewegungsbahn derselben wirksam ist, insbesondere eine Hubweiche (58) mit einem in den bogenförmigen Bereich des Verlaufs der Trägerbahn (24) oder Folienbahn (25) eintretenden Anfangsstück (58) zum Erfassen und Anheben der Grifflasche (23), wobei vorzugsweise an der freien Außenseite der Trägerbahn (24) oder Folienbahn (25) im Bereich der Umlenkung, insbesondere im Bereich der Umlenkrolle (57) ein Gegendruckorgan angeordnet ist, insbesondere eine an den Öffnungslaschen (10) anliegende Andrückrolle (80).

7. Verfahren nach Anspruch 1 oder einem der weiteren Ansprüche, **dadurch gekennzeichnet, dass** die Grifflasche (23) zur Verformung in eine Griffstellung mit Prägungen versehen wird, nämlich mit mindestens einer Rille (34) im Bereich des Übergangs der Grifflasche (23) zur Öffnungslasche (10), wobei die Rille (34) vorzugsweise während des Transports der Öffnungslaschen (10) durch eine Trägerbahn (24) oder Folienbahn (25) durch ortsfeste Prägeaggregate (33) hergestellt wird, nämlich mit einer Rillwalze (35), die mindestens einen Rillsteg (37) aufweist und einer Gegenwalze (36) mit Nut (40), wobei zur Anbringung der Rille (34) (lediglich) im Bereich der Folienbahn (25) die Rillwalze (35) Rillsegmente (23) mit Rillstegen (37) entsprechend der Länge der anzubringenden Rille (34) aufweisen.

8. Verfahren nach Anspruch 1 oder einem der weiteren Ansprüche, **dadurch gekennzeichnet, dass** die Grifflasche (23) durch Saug- oder Druckluft aus einer Ausgangsstellung in der Ebene der Öffnungslasche (10) anhebbar sind, wobei vorzugsweise im Anschluss an die Hubbewegung mechanische Führungs- oder Faltorgane wirksam werden, insbesondere eine ortsfeste Formweiche, die die angehobene Grifflasche (23) erfasst und aufrichtet bzw. insbesondere in eine 180°-Stellung faltet.

9. Verfahren nach Anspruch 1 oder einem der weiteren Ansprüche, **dadurch gekennzeichnet, dass** die Grifflasche (23) mittels physikalischer Medien im Sinne einer Schrumpfung oder einer Streckung einer von mehreren Lagen der Grifflasche (23) verformt wird, insbesondere unter Krümmung, wobei vorzugsweise eine Energiequelle, insbesondere ein Heizelement (61), vorzugsweise mit Reflektor (62), auf der Seite einer schrumpfenden Beschichtung (60) oder ein Befeuchtungsorgan, insbesondere eine Befeuchtungsdüse, auf der der expandierenden Beschichtung (74) zugekehrten Seite angeordnet ist.

10. Vorrichtung zum Herstellen von Zigaretten-Packungen in der Ausführung als Dichtblock bzw. Folienblock (11), der vorzugsweise einen quaderförmigen Inhalt einer Außenpackung bildet, nämlich einer Klappschachtel, einer Shell and Slide oder einer Kappenschachtel und eine Öffnungshilfe mit einer mehrfach benutzbaren Öffnungslasche (10) aufweist, die durch Dauer-Kleber mit der Packung bzw. dem Folien- bzw. Dichtblock (11) lösbar verbunden ist, derart, dass beim Betätigen der Öffnungslasche (10) eine Entnahmeöffnung freigelegt wird, wobei die Öffnungslasche (10) an einem freien Rand einen klebstofffreien Anfasszipfel bzw. eine Grifflasche (23) aufweist zum Erfassen und Betätigen der Öffnungslasche (10), und wobei mindestens ein Aggregat zum Verformen der Grifflasche (23) in eine aus der Ebene der Öffnungslasche (10) abgehobenen Griffstellung einer Trägerbahn (24) zum Transport von Öffnungslaschen (10) oder einer Folienbahn (25) mit in packungsgemäßer Relativstellung angeordneten Öffnungslaschen (10) für die Herstellung von Zuschnitten für den Folienblock (11) zugeordnet ist, und wobei das Aggregat bzw. die Aggregate in ortsfester Stellung benachbart zur Trägerbahn (24) oder Folienbahn (25) positioniert sind, und wobei Verformungsorgane, insbesondere Führungs-, Falt-, Prägeorgane oder Druckluftdüsen der jeweiligen Aggregate wirken während der vorzugsweise kontinuierlichen Förderbewegung der Trägerbahn (24) oder Folienbahn (25) auf die Grifflaschen (23) in der Weise ein, dass diese aufgrund der Relativbewegung von der Unterlage, nämlich der Trägerbahn (24) oder Folienbahn (25) abhebbar sind, **gekennzeichnet durch** folgende Merkmale:
a) ein Formaggregat (41) ist vorzugsweise der Folienbahn (25) im Bereich eines horizontalen Förderabschnitts (31) zugeordnet,
b) das Formaggregat (41) weist ein Ablenkorgan für die Folienbahn (25) auf, insbesondere ein Ablenkrad (42), welches aufgrund der Relativstellung zur Folienbahn (25) eine abwärts gerichtete Ablenkung (45) in Querrichtung bewirkt,
c) das Ablenkorgan bzw. Ablenkrad (42) ist derart relativ zur Bewegungsbahn der Öffnungslaschen (10) bzw. der mit Längserstreckung in Förderrichtung weisenden Grifflaschen (23) positioniert, dass die Grifflasche (23) mit der Längserstreckung quer zur Bewegungsrichtung im Bereich der Ablenkung (45) frei liegt,
d) ein Hub- bzw. Führungsorgan, insbesondere eine ortsfeste Weiche (46) ragt mit einem Endstück (47) in den Bereich der Ablenkung (45), derart, dass bei fortgesetztem Transport die freiliegende Grifflasche (23) erfasst und aufgerichtet, insbesondere bis in eine 180°-Stellung gefaltet wird.

11. Vorrichtung nach Anspruch 10, **dadurch gekennzeichnet, dass** mindestens ein Aggregat, vorzugsweise im Bereich der Folienbahn (25), mindestens ein sich in Förderrichtung erstreckendes Aufricht- bzw. Faltorgan aufweist, insbesondere eine Weiche (46, 58, 64), die so geformt ist, dass aufgrund der Relativbewegung die Grifflasche (23) aus einer ersten, angehobenen Stellung weiter aufgerichtet wird, insbesondere bis zu einer 180°-Faltstellung.

12. Vorrichtung nach Anspruch 10, **gekennzeichnet durch** eine Gleitschiene (43) als Stützorgan für die Folienbahn (25) mindestens im Bereich der Ablenkung (45) zur Begrenzung der Ablenkung (45) quer zur Bahn (25) dient, derart, dass der Bereich der Bahn (25) mit der Öffnungslasche (10) neben der Grifflasche (23) durch die Gleitschiene (43) abgestützt ist.

13. Vorrichtung nach Anspruch 11 oder einem der weiteren Ansprüche, **dadurch gekennzeichnet, dass** den Organen zur Aufrichtung der Grifflasche (23) und zur Faltung derselben insbesondere bis in eine 180°-Stellung nachfolgende Rückstellorgane zugeordnet sind, insbesondere gegenläufig wirkende Formschienen (52, 72) zur Aufrichtung und Rückstellung der Grifflasche (23) vorzugsweise bis in die Ursprungsstellung.

## Claims

1. Method for producing cigarette packs designed in the form of a sealed block or sheet-material block (11), preferably in the form of cuboidal contents of an outer pack, specifically a hinged carton, a shell and slide or a shoulder box, and which has an opening aid with a multiple-use opening flap (10), which is connected to the sheet-material or sealed block (11) in a releasable manner by permanent adhesive in such a way that a removal opening is exposed when the opening flap (10) is actuated, wherein, along a free periphery, the opening flap (10) has an adhesive-free actuating tab or a grip tab (23) which is processed in terms of relative positioning for the purpose of actuating the opening flap (10) in such a way that the grip tab (23), once it has been applied to the pack (11), is directed in an angular position in which it has been raised up from the wall of said pack, wherein the opening flaps (10), prior to being applied to the pack or to the sheet-material block (11), are positioned on a carrier web (24), in particular are arranged on a sheet-material web (25) for producing blanks for forming the sheet-material block (11), and wherein the opening flaps (10) are processed in terms of the position of the grip tab (23) during the connection to the carrier web (24) or sheet-material web (25) in terms of the position of the grip tab (23) in such a way that said grip tab is directed at an angle to the plane of the carrier web (24) or sheet-material web (25), and wherein, for this purpose, the grip tab (23) is formed into a position at an angle to the carrier web (24) or sheet-material web (25) by means of mechanical guiding mechanisms, in particular deflecting or deviating mechanisms, folding diverters and/or by means of compressed air and/or by shaping, in particular as a result of an indent (34) being applied and/or under the action of heat or moisture, **characterized by** the following features:
a) blanks for the opening flap (10) are applied to a web - a carrier web (24) or a sheet-material web (25) - in such a way that the grip tab (23) is positioned laterally, with its longitudinal extent oriented in the conveying direction,
b) the web (24, 25) with the opening flaps (10) is deviated or deflected preferably continuously by a fixed-location mechanism - in particular by a deviation wheel (42) or by a deflection roller (57) and/or by a fixed-location, correspondingly formed guiding mechanism - diverter (46), lifting action diverter (58) - in such a way that the laterally directed grip tab (23) lies in an at least partially exposed state in the region of the deviation or deflection,
c) the at least partially exposed grip tab (23) is raised and pivoted relative to the opening flap (10) by a preferably mechanical mechanism, in particular by a fixed-location diverter (46, 58), preferably into a position of 180° in relation to the original position and/or in relation to the opening flap (10) .

2. Method according to Claim 1, **characterized in that,** once raised from the carrier web (24) or the sheet-material web (25), the grip tab (23) is folded over, in particular into a 180° position in relation to the original position, wherein preferably the opening flap (10) folded and/or deformed into a 180° position is stabilized by pressure-exerting mechanisms, in particular pressure-exerting rollers (50, 59, 73), and is preferably then pivoted back into the starting position, in particular with renewed application of pressure.

3. Method according to Claim 1 or one of the further claims, **characterized in that** the web with the opening flaps (10), in particular the sheet-material web (25) for producing blanks for the sheet-material block (11), is deformed by a fixed-location deviation roller (42) adjacent to the movement path of the grip tabs (23), a deviation portion (45) being formed in the process, preferably specifically in the region of the grip tabs (23), in such a way that the latter lie in an exposed state in the region of the deviation portion (45) and are grasped by a guiding or folding mechanism for folding purposes.

4. Method according to Claim 1 or one of the further claims, **characterized in that,** at least in the region of the deviation portion (45), the carrier web (24) or the sheet-material web (25) is supported by a supporting mechanism arranged on the underside, namely a sliding rail (43) corresponding to the conveying plane, wherein the grip tab (23) runs outside the region of the slide rail (43) and thus projects into the region of the deviation portion (45) alongside the slide rail (43) and preferably, for the purpose of grasping the grip tab (23) in the region of the deviation portion (45), the diverter (46) has an endpiece (47) projecting into a position beneath the plane of the grip tab (23), wherein the shaping of the elongate diverter (46) means that, as the opening flap (10) continues moving, the grip tab (23) is in the first instance erected, and folded preferably as far as the 180° position, by the diverter (46).

5. Method according to Claim 1 or one of the further claims, **characterized in that,** following folding into a 180° position and preferably following stabilization of this position by a pressure-exerting mechanism, in particular a pressure-exerting wheel (50), the grip tab (23), as the web is being transported, is pivoted back out of the 180° position by preferably mechanical restoring mechanisms, in particular a forming piece (52), into a position at a preferably acute angle to the plane of the opening flap (10), in particular with subsequent application of pressure for the purpose of stabilizing a gripping position of the grip tab (23).

6. Method according to Claim 1 or one of the further claims, **characterized in that** the carrier web (24) or sheet-material web (25) with the opening flaps (10) is guided around a deflection mechanism, in particular around a deflection roller (57), rotating in the conveying direction, and preferably at a deflection angle of (approximately) 90°, wherein, in the region of the deflection portion or in the region of a curved profile of the carrier web (24) or sheet-material web (25), a preferably fixed-location mechanism for raising the exposed grip tab is active in the movement path of the latter, in particular a lifting-action diverter (58) with an initial piece (58) for grasping and raising the grip tab (23), said initial piece entering into the curved region of the profile of the carrier web (24) or sheet-material web (25), wherein, preferably on the free outer side of the carrier web (24) or sheet-material web (25), a counterpressure mechanism, in particular a pressure-exerting roller (80), which butts against the opening flaps (10), is arranged in the region of the deflection portion, in particular in the region of the deflection roller (57) .

7. Method according to Claim 1 or one of the further claims, **characterized in that,** for deformation into a gripping position, the grip tab (23) is provided with stamped formations, namely with at least one indent (34) in the region of the transition of the grip tab (23) to the opening flap (10), wherein, preferably as the opening flaps (10) are being transported by a carrier web (24) or sheet-material web (25), the indent (34) is produced by fixed-location stamping subassemblies (33), namely with an indenting roller (35), which has at least one indenting crosspiece (37), and a mating roller (36) with a groove (40), wherein, for the purpose of applying the indent (34) (merely) in the region of the sheet-material web (25), the indenting roller (35) has indenting segments (23) with indenting crosspieces (37) corresponding to the length of the indent (34) which is to be applied.

8. Method according to Claim 1 or one of the further claims, **characterized in that** the grip tab (23) can be raised out of a starting position in the plane of the opening flap (10) by means of suction air or compressed air, wherein, preferably following the lifting movement, mechanical guiding or folding mechanisms take effect, in particular a fixed-location forming diverter, which grasps the raised grip tab (23) and erects it and/or folds it in particular into a 180° position.

9. Method according to Claim 1 or one of the further claims, **characterized in that** the grip tab (23) is deformed, by means of physical media, in the sense of one of a number of layers of the grip tab (23) being shrunk or expanded, in particular with curvature of the grip tab taking place in the process, wherein preferably an energy source, in particular a heating element (61), preferably with a reflector (62), is arranged on the side of a shrink coating (60), or a moistening device, in particular a moistening nozzle, is arranged on the side directed towards the expanding coating (74).

10. Apparatus for producing cigarette packs designed in the form of a sealed block or sheet-material block (11), which preferably forms the cuboidal contents of an outer pack, specifically a hinged carton, a shell and slide or a shoulder box, and has an opening aid with a multiple-use opening flap (10), which is connected to the pack or the sheet-material or sealed block (11) in a releasable manner by permanent adhesive in such a way that a removal opening is exposed when the opening flap (10) is actuated, wherein, along a free periphery, the opening flap (10) has an adhesive-free grip tab (23) by which to grasp and actuate the opening flap (10), and wherein at least one subassembly for deforming the grip tab (23) into a gripping position in which the grip tab has been raised up out of the plane of the opening flap (10) is assigned to a carrier web (24) for transporting opening flaps (10) or to a sheet-material web (25) which has opening flaps (10) arranged with pack-specific relative positioning and is intended for producing blanks for the sheet-material block (11), and wherein the subassembly or the subassemblies is or are positioned at a fixed location adjacent to the carrier web (24) or sheet-material web (25), and wherein deformation mechanisms, in particular guiding, folding or stamping mechanisms or compressed-air nozzles of the respective subassemblies, act on the grip tabs (23), as the carrier web (24) or sheet-material web (25) is being conveyed preferably continuously, in such a manner that, on account of the relative movement, said grip tabs can be raised up from the underlying surface, namely the carrier web (24) or sheet-material web (25), **characterized by** the following features:
a) a forming subassembly (41) is preferably assigned to the sheet-material web (25) in the region of a horizontal conveying portion (31),
b) the forming subassembly (41) has a deviation mechanism for the sheet-material web (25), in particular a deviation wheel (42), which, on account of the positioning relative to the sheet-material web (25), gives rise to a downwardly directed deviation portion (45) in the transverse direction,
c) the deviation mechanism or deviation wheel (42) is positioned relative to the movement path of the opening flaps (10) or the grip tabs (23), with their longitudinal extent oriented in the conveying direction, in such a way that the grip tab (23) lies in an exposed state in the region of the deviation portion (45), with its longitudinal extent in the direction transverse to the movement direction,
d) a lifting or guiding mechanism, in particular a fixed-location diverter (46), has an endpiece (47) projecting into the region of the deviation portion (45) in such a way that, as transportation continues, the exposed grip tab (23) is grasped and erected, in particular is folded into a 180° position.

11. Apparatus according to Claim 10, **characterized in that** at least one subassembly, preferably in the region of the sheet-material web (25), has at least one erecting and/or folding mechanism, in particular a diverter (46, 58, 64), which extends in the conveying direction and is formed such that, on account of the relative movement, the grip tab (23) is erected further out of a first, raised position, in particular as far as a 180°-fold position.

12. Apparatus according to Claim 10, **characterized by** a slide rail (43) serves as a supporting mechanism for the sheet-material web (25) at least in the region of the deviation portion (45) for the purpose of delimiting the deviation portion (45) in a direction transverse to the web (25), in such a way that the slide rail (43) supports the region of the web (25) with the opening flap (10) alongside the grip tab (23).

13. Apparatus according to Claim 11 or one of the further claims, **characterized in that** the mechanisms for erecting the grip tab (23) and for folding the same in particular into a 180° position are assigned subsequent restoring mechanisms, in particular counteracting forming rails (52, 72) for erecting the grip tab (23) and restoring it preferably into the original position.

## Revendications

1. Procédé de fabrication de paquets de cigarettes réalisés sous forme de bloc étanche ou de bloc en feuille (11), de préférence sous forme de contenu parallélépipédique d'un paquet extérieur, à savoir d'une boîte pliante, d'une structure à coulisse et tiroir ou d'une boîte à rabat, et qui présente un auxiliaire d'ouverture avec une patte d'ouverture (10) réutilisable plusieurs fois qui est connectée de manière amovible avec de la colle permanente au bloc en feuille ou au bloc étanche (11) de telle sorte que lors de l'actionnement de la patte d'ouverture (10), une ouverture de prélèvement soit exposée, la patte d'ouverture (10) présentant au niveau d'un bord libre une patte d'actionnement ou une patte de préhension (23) sans colle qui est manipulée pour l'actionnement de la patte d'ouverture (10) en termes de position relative de telle sorte que la patte de préhension (23), après le montage sur le paquet (11), soit orientée dans une position angulaire soulevée depuis sa paroi, les pattes d'ouverture (10), avant le montage sur le paquet ou sur le bloc en feuille (11), étant positionnées sur une bande de support (24), en particulier étant disposées sur une bande de feuille (25) pour fabriquer des pièces découpées pour former le bloc en feuille (11), et les pattes d'ouverture (10), en termes de position de la patte de préhension (23) pendant la connexion à la bande de support (24) ou à la bande de feuille (25), étant manipulées en termes de position de la patte de préhension (23) de telle sorte que celle-ci soit orientée suivant un angle par rapport au plan de la bande de support (24) ou de la bande de feuille (25), et la patte de préhension (23) étant déformée à cet effet au moyen d'organes de guidage mécaniques, en particulier d'organes de déflexion et de déviation, d'aiguilles de pliage et/ou au moyen d'air comprimé et/ou par façonnage, en particulier par réalisation d'une rainure (34) et/ou par application de chaleur ou d'humidité dans une position suivant ledit angle par rapport à la bande de support (24) ou à la bande de feuille (25),
**caractérisé par** les caractéristiques suivantes :
a) des pièces découpées pour la patte d'ouverture (10) sont montées sur une bande, à savoir une bande de support (24) ou une bande de feuille (25) de telle sorte que la patte de préhension (23) soit positionnée latéralement, avec son étendue longitudinale tournée dans la direction de déplacement,
b) la bande (24, 25) avec les pattes d'ouverture (10) est déviée ou renvoyée de préférence en continu par un organe fixe, en particulier par une roue de déviation (42) ou par un rouleau de renvoi (57), et/ou par un organe de guidage fixe, formé de manière correspondante, - une aiguille (46), une aiguille de levage (58) - de telle sorte que la patte de préhension (23) orientée latéralement soit au moins en partie exposée dans la région de la déviation ou du renvoi,
c) la patte de préhension (23) au moins en partie exposée est soulevée et pivotée par un organe de préférence mécanique, en particulier par une aiguille fixe (46, 58), par rapport à la patte d'ouverture (10), de préférence jusque dans une position de 180° par rapport à la position initiale ou par rapport à la patte d'ouverture (10) .

2. Procédé selon la revendication 1, **caractérisé en ce que** la patte de préhension (23), après son soulèvement de la bande de support (24) ou de la bande de feuille (25), est repliée, en particulier dans une position à 180° par rapport à la position initiale, la patte d'ouverture (10) déformée ou pliée à une position à 180° étant de préférence stabilisée par des organes de pressage, en particulier des cylindres de pressage (50, 59, 73) et étant de préférence ensuite repivotée dans la position de départ, en particulier par une nouvelle sollicitation en pression.

3. Procédé selon la revendication 1 ou 2, **caractérisé en ce que** la bande avec les pattes d'ouverture (10), en particulier la bande de feuille (25) pour la fabrication de pièces découpées pour le bloc en feuille (11), est déformée par un rouleau de déviation fixe (42) en position adjacente à la trajectoire de déplacement des pattes de préhension (23) en formant une déviation (45), de préférence de manière ciblée dans la région des pattes de préhension (23), de telle sorte que celles-ci soient exposées dans la région de la déviation (45) et soient saisies par un organe de guidage ou de pliage en vue du pliage.

4. Procédé selon la revendication 1 ou selon l'une quelconque des autres revendications, **caractérisé en ce que** la bande de support (24) ou la bande de feuille (25) est supportée au moins dans la région de la déviation (45) par un organe de support disposé au niveau du côté inférieur, à savoir un rail de glissement (43), de manière correspondant au plan de transport, la patte de préhension (23) s'étendant à l'extérieur de la région du rail de glissement (43) et pénétrant ainsi dans la région de la déviation (45) à côté du rail de glissement (43) et de préférence l'aiguille (46), pour saisir la patte de préhension (23), pénétrant dans la région de la déviation (45) avec une partie de bout (47) dans une position en dessous du plan de la patte de préhension (23), la patte de préhension (23), sous l'effet du formage de l'aiguille allongée (46) lors de la poursuite du déplacement de la patte d'ouverture (10), étant d'abord redressée par l'aiguille (46) et de préférence étant pliée jusque dans une position à 180°.

5. Procédé selon la revendication 1 ou selon l'une quelconque des autres revendications, **caractérisé en ce que** la patte de préhension (23), suite au pliage dans une position à 180° et de préférence après la stabilisation de cette position, est pivotée en arrière par un organe de pression, en particulier une roue de pressage (50), par des organes de rappel de préférence mécaniques, en particulier une pièce de formage (52), pendant le transport de la bande, hors de la position à 180° dans une position suivant un angle de préférence aigu par rapport au plan de la patte d'ouverture (10), en particulier avec sollicitation subséquente en pression pour stabiliser une position de préhension de la patte de préhension (23) .

6. Procédé selon la revendication 1 ou selon l'une quelconque des autres revendications, **caractérisé en ce que** la bande de support (24) ou la bande de feuille (25) avec les pattes d'ouverture (10) est guidée autour d'un organe de renvoi, en particulier autour d'un rouleau de renvoi (57) tournant dans la direction de transport et de préférence avec un angle de renvoi de 90° (environ), un organe de préférence fixe, pour soulever la patte de préhension exposée, en particulier une aiguille de levage (58) avec une pièce de début (58) pénétrant dans la région de forme courbe de l'allure de la bande de support (24) ou de la bande de feuille (25) pour saisir et soulever la patte de préhension (23), agissant dans la trajectoire de déplacement de celle-ci dans la région du renvoi ou dans la région d'une allure en forme de courbe de la bande de support (24) ou de la bande de feuille (25), un organe de contre-pression, en particulier un rouleau de pressage (80) s'appliquant contre les pattes d'ouverture (10), étant disposé de préférence au niveau du côté extérieur libre de la bande de support (24) ou de la bande de feuille (25) dans la région du renvoi, en particulier dans la région du rouleau de renvoi (57).

7. Procédé selon la revendication 1 ou selon l'une quelconque des autres revendications, **caractérisé en ce que** la patte de préhension (23), pour la déformation dans une position de préhension, est pourvue de marquages, à savoir d'au moins une rainure (34) dans la région de la transition de la patte de préhension (23) à la patte d'ouverture (10), la rainure (34), de préférence pendant le transport des pattes d'ouverture (10) par une bande de support (24) ou une bande de feuille (25), étant fabriquée par des unités de marquage fixes (33), à savoir avec un rouleau de rainurage (35), qui présente au moins une nervure de rainurage (37) et avec un contre-rouleau (36) avec une cannelure (40), le rouleau de rainurage (35), pour la réalisation de la rainure (34) (seulement) dans la région de la bande de feuille (25), présentant des segments de rainurage (23) avec des nervures de rainurage (37) correspondant à la longueur de la rainure à réaliser (34).

8. Procédé selon la revendication 1 ou selon l'une quelconque des autres revendications, **caractérisé en ce que** la patte de préhension (23) peut être soulevée par de l'air d'aspiration ou de l'air comprimé depuis une position de départ dans le plan de la patte d'ouverture (10), des organes de guidage ou de pliage mécaniques agissant de préférence suite au mouvement de levage, en particulier une aiguille de formage fixe, qui saisit la patte de préhension soulevée (23) et la redresse ou la plie notamment dans une position à 180°.

9. Procédé selon la revendication 1 ou selon l'une quelconque des autres revendications, **caractérisé en ce que** la patte de préhension (23) est déformée par des moyens physiques dans le sens d'un retrait ou d'un étirage d'une de plusieurs couches de la patte de préhension (23), en particulier par courbure, une source d'énergie, en particulier un élément chauffant (61), de préférence avec un réflecteur (62), étant de préférence disposé(e) sur le côté d'un revêtement (60) se rétractant ou un organe d'humidification, en particulier une buse d'humidification, étant disposé(e) sur le côté tourné vers le revêtement (74) se dilatant.

10. Dispositif de fabrication de paquets de cigarettes réalisés sous forme de bloc étanche ou de bloc en feuille (11) qui forme de préférence un contenu parallélépipédique d'un paquet extérieur, à savoir d'une boîte pliante, d'une structure à coulisse et tiroir ou d'une boîte à rabat, et qui présente un auxiliaire d'ouverture avec une patte d'ouverture (10) réutilisable plusieurs fois qui est connectée de manière amovible avec de la colle permanente au paquet ou au bloc en feuille ou au bloc étanche (11) de telle sorte que lors de l'actionnement de la patte d'ouverture (10), une ouverture de prélèvement soit exposée, la patte d'ouverture (10) présentant au niveau d'un bord libre un bout de saisie ou une patte de préhension (23) sans colle pour saisir et actionner la patte d'ouverture (10), et au moins une unité pour déformer la patte de préhension (23) dans une position de préhension soulevée hors du plan de la patte d'ouverture (10) étant associée à une bande de support (24) pour le transport de pattes d'ouverture (10) ou à une bande de feuille (25) avec des pattes d'ouverture (10) disposées dans une position relative en fonction du paquet, pour la fabrication de pièces découpées pour le bloc en feuille (11), et l'unité ou les unités étant positionnées dans une position fixe à côté de la bande de support (24) ou de la bande de feuille (25), et des organes de déformation, en particulier des organes de guidage, de pliage, de marquage ou des buses à air comprimé des unités respectives agissant sur les pattes de préhension (23) pendant le mouvement de transport de préférence continu de la bande de support (24) ou de la bande de feuille (25), de manière à ce que celles-ci puissent être soulevées du fait du mouvement relatif du subjectile, à savoir de la bande de support (24) ou de la bande de feuille (25), **caractérisé par** les caractéristiques suivantes :
a) une unité de formage (41) est de préférence associée à la bande de feuille (25) dans la région d'une section de transport horizontale (31),
b) l'unité de formage (41) présente un organe de déviation pour la bande de feuille (25), en particulier une roue de déviation (42), qui provoque, sur la base de la position relative par rapport à la bande de feuille (25), une déviation (45) orientée vers le bas dans la direction transversale,
c) l'organe de déviation ou la roue de déviation (42) est positionné (e), par rapport à la trajectoire de déplacement des pattes d'ouverture (10) ou des pattes de préhension (23) orientées dans la direction de transport avec une étendue longitudinale, de telle sorte que la patte de préhension (23) avec l'étendue longitudinale soit exposée transversalement à la direction de déplacement dans la région de la déviation (45),
d) un organe de levage ou de guidage, en particulier une aiguille fixe (46), pénètre avec une partie de bout (47) dans la région de la déviation (45) de telle sorte que lors de la poursuite du transport, la patte de préhension exposée (23) soit saisie et redressée, en particulier soit pliée jusque dans une position à 180°.

11. Dispositif selon la revendication 10, **caractérisé en ce qu'**au moins une unité, de préférence dans la région de la bande de feuille (25), présente au moins un organe de dressage ou de pliage s'étendant dans la direction de transport, en particulier une aiguille (46, 58, 64), qui est formé (e) de telle sorte que du fait du mouvement relatif, la patte de préhension (23) soit davantage redressée à partir d'une première position soulevée, en particulier jusque dans une position de pliage à 180°.

12. Dispositif selon la revendication 10, **caractérisé par** un rail de glissement (43) sert d'organe de support pour la bande de feuille (25) au moins dans la région de la déviation (45), pour limiter la déviation (45) transversalement à la bande (25) de telle sorte que la région de la bande (25) avec la patte d'ouverture (10) à côté de la patte de préhension (23) soit supportée par le rail de glissement (43).

13. Dispositif selon la revendication 11 ou selon l'une quelconque des autres revendications, **caractérisé en ce que** des organes de rappel suivants, en particulier des rails de formage (52, 72) agissant en sens inverse pour redresser et ramener la patte de préhension (23) de préférence jusque dans la position initiale, sont associés aux organes pour redresser la patte de préhension (23) et pour plier celle-ci en particulier jusque dans une position à 180°.
